# EUROPÄISCHE PATENTSCHRIFT

(11) **EP 1 360 359 B1**
(45) Veröffentlichungstag und Bekanntmachung des Hinweises auf die Patenterteilung: **27.10.2004**
(21) Anmeldenummer: 02716067.0
(22) Anmeldetag: 09.01.2002
(51) Int. Cl.: D04H 1/46

(54) **ABSAUGEINRICHTUNG AN EINER TEXTILMASCHINE WIE INSBESONDERE WASSERVERNADELUNGSEINRICHTUNG**
SUCTION DEVICE ON A TEXTILE MACHINE, ESPECIALLY A WATER NEEDLING DEVICE
DISPOSITIF D'ASPIRATION SUR UNE MACHINE TEXTILE, NOTAMMENT UNE INSTALLATION D'AIGUILLETAGE HYDRAULIQUE

(30) Priorität: 11.01.2001 DE 10101207
(43) Veröffentlichungstag der Anmeldung: 12.11.2003
(73) Patentinhaber: Fleissner GmbH, 63329 Egelsbach (DE)
(72) Erfinder: FLEISSNER, Gerold, CH-6300 Zug (CH)
(74) Vertreter: Neumann, Gerd, Dipl.-Ing.
(86) Internationale Anmeldenummer: PCT/EP2002/000121
(87) Internationale Veröffentlichungsnummer: WO 2002/055776

(56) Entgegenhaltungen:
- EP-A- 0 088 859
- EP-A- 0 853 156
- EP-A- 1 059 377

## Beschreibung

Die Erfindung bezieht sich auf eine Absaugeinrichtung für Flüssigkeiten insbesondere an Wasservemadelungsmaschinen, der dann außerhalb ein Wasserbalken zur Erzeugung von Flüssigkeitsstrahlen zugeordnet ist, ggf. bestehend aus einem Absaugrohr mit über die Arbeitslänge des Rohres angeordneten Absaugbohrungen, durch die die Flüssigkeit aufgrund des im Rohr erzeugten Unterdruckes abgesaugt wird, und beidseitig und parallel zu den Bohrungen längs des Rohres Gleitleisten angeordnet sind zur Abstutzung eines Transportmittels wie durchlässige Trommel für das zu vernadeinde bahnförmige Gut Das feststehende Absaugrohr muss wegen des zu erzeugenden Unterdruckes zwischen 20 und 400 mbar sehr widerstandsfähig ausgebildet sein. Die Absaugöffnungen sind deshalb in ein stabiles Rohr gebohrt. Seitlich dieser Öffnungen sind dann die Gleitleisten für die das Gut transportierende Trommel ortsfest angeordnet, die mit ihrem Abstand den Absaugschlitz definieren.

Eine Absaugeinrichtung dieser Art ist in der EP-A-1 059 377 beschrieben. Durch den Absaugschlitz bzw. -öffnungen des Absaugrohres wird nicht nur das Wasser, sondern je nach zu entwässerndem Gut auch eine größere Menge von Fasern oder Pulp mit dem Wasser durch das Absaugrohr geschleust. Es ist nicht zu vermeiden, dass nicht nur die Absaugleisten oder die Stege zwischen den Absaugöffnungen verschmutzen und zum gleichbleibendem Entwässerungseffekt gereinigt werden müssen, sondern auch die Innenfläche des Absaugrohres. Dazu ist bisher die Stirnseite des Rohres zu demontieren, offen zu legen, womit dann die Innenfläche des Rohres zur Reinigung zugänglich ist.

Dieser Umstand wird auch nicht beseitigt durch die aus den EP-Schriften 0 853 156 oder 0 088 859 bekannte Reinigungseinrichtung, die für die Säuberung der durchlässigen Trommel vorgesehen ist Dort erstreckt sich durch die Stirnseite, durch die Achse der das Gut tragenden Trommel ein Reinigungsrohr, aus dessen gegen die Innenfläche der Trommel gerichteten Öffnungen Wasser gegen die Trommel gespritzt wird.

Der Erfindung liegt die Aufgabe zugrunde, eine einfache Reinigung auch des Innenrohres möglichst während der unveränderten Montage der Absaugeinrichtung zu ermöglichen.

Ausgehend von der Absaugeinrichtung anfangs genannter Art wird die Lösung der Aufgabe darin gesehen, dass die Innenumfangsfläche des Absaugrohres mit einer Reinigungseinrichtung versehen ist. Dies ist mit Vorzug möglich, wenn die Reinigungseinrichtung mit einer Reinigungsflüssigkeit wie Wasser die Innenseite des Absaugrohres beaufschlagt, indem eine Reinigungsleiste mit einem wasserführenden Innenrohr und einer Spritzdüse z. B. Rotordüse am Ende in das Absaugrohr hinein bewegbar gelagert ist. Dabei ist es zweckmäßig, diese Reinigungsleiste durch eine Bohrung an der Stirnseite der Absaugeinrichtung einzuführen, die dann mit Vorteil in der stillstehenden Lagerachse des Absaugrohres vorzusehen ist.

Eine Vorrichtung der erfindungsgemäßen Art ist in der Zeichnung beispielhaft dargestellt. Die Figur zeigt eine Absaugeinrichtung teilweise in der Seitenansicht mit einer einführbaren Reinigungspistole an der Stirnseite.

Die Absaugeinrichtung gemäß der DE-A-199 25 703 besteht aus einer flüssigkeitsdurchlässigen, drehbar gelagerten Trommel 1, auf der das zu vernadelnde und/oder zu entwässernde Gut aufliegt. Der Trommel 1 kann oberhalb ein hier nicht dargestellter Wasserbalken zugeordnet sein, aus dem Wasserstrahlen unter Hochdruck austreten und gegen das Gut treffen. Das aufgespritzte Wasser ist unmittelbar anschließend unterhalb des Gutes abzusaugen. Dazu ist innerhalb der Trommel 1 zentrisch ein Absaugrohr 2 ortsfest gelagert, in dessen Wandung längs einer Mantellinie Absaugbohrungen oder -schlitze 3 eingebracht sind. Rechst und links dieser Öffnungen 3 sind parallel zu der Mantellinie radial außerhalb des Rohres 2 Gleitleisten 4, 5 zur Bestimmung der Breite des Absaugschlitzes 6 ortsfest angeordnet. Diese Gleitleisten 4, 5 tragen die Trommel 1, die um das Absaugrohr 2 mit dem Gut drehbar gelagert ist.

Auf der einen Stirnseite ist das Absaugrohr 2 zentrisch über die Lagerachse 10 gelagert, auf der anderen Stirnseite mündet das dort ebenfalls gelagerte Absaugrohr 2 in eine Wasser und Flusen Trenneinrichtung, die hier im einzelnen nicht darzustellen ist.

Die Innenumfangsfläche des Absaugrohres 2 soll leicht zu reinigen sein. Dazu ist in der Stirnseite des stillstehenden Rohres 2 eine Bohrung 7 vorgesehen, durch die die Reinigungsleiste 8 einer z. B. mit der Hand zu betätigende Wasserstrahlreinigungseinrichtung 9 einführbar ist. Die Bohrung 7 ist im Zentrum der Lagerachse 10 des Absaugrohres 2 eingebracht, womit ohne wesentliche Demontage der Absaugeinrichtung leicht die rohrförmige Leiste 8 der Reinigungspistole 9 mit einer an dem eingeführten freien Ende angeordneten Wasserstrahldüse 11 in das Innere des Absaugrohres 2 einführbar ist.

Die Düse 11 sollte eine Rotordüse sein, die je nach Neigung sowohl die ganze Innenumfangsfläche des Absaugrohres beaufschlagen kann, als auch einen besonders verschmutzten Bereich linienförmig durch hin- und herschieben der Lanze 8.

## Patentansprüche

1. Absaugeinrichtung für Flüssigkeiten insbesondere an Wasservemadelungsmaschinen, der außerhalb ein Wasserbalken zur Erzeugung von Flüssigkeitsstrahlen zugeordnet ist, bestehend aus einem nicht drehbar gelagerten Absaugrohr mit über die Arbeitsiänge des Rohres angeordneten Absaugöffnungen, durch die die Flüssigkeit aufgrund des im Rohr erzeugten Unterdruckes abgesaugt wird, und beidseitig und parallel zu den Bohrungen längs und radial außerhalb des Rohres Gleitleisten angeordnet sind zur Abstutzung eines Transportmitteis wie durchlässige Trommel für das zu vernadeinde bahnförmige Gut, **dadurch gekennzeichnet, dass** die Innenumfangsfläche des Absaugrohres (2) mit einer Reinigungseinrichtung (8, 11) versehen ist, die mit einer Reinigungsflüssigkeit wie Wasser die Innenseite zumindest der Absaugöffnungen (3) des Absaugrohres (2) beaufschlagt.

2. Absaugeinrichtung nach Anspruch 1, **dadurch gekennzeichnet, dass** eine Reinigungsleiste mit einem wasserführenden Innenrohr (8) und einer Spritzdüse (11) am Ende in das Absaugrohr (2) hinein bewegbar gelagert ist.

3. Absaugeinrichtung nach Anspruch 2, **dadurch gekennzeichnet, dass** die Spritzdüse als Rotordüse (11) ausgebildet ist.

4. Absaugeinrichtung nach einem der vorhergehenden Ansprüche, **dadurch gekennzeichnet, dass** die Reinigungsleiste (8) durch eine Bohrung (7) an der Stirnseite der Absaugeinrichtung einbringbar und durch diese vor und zurück verlagerbar ist.

5. Absaugeinrichtung nach Anspruch 4, **dadurch gekennzeichnet, dass** die Bohrung (7) in dem nicht rotierenden Teil an der Stirnseite des Absaugrohres (2) einbracht ist.

6. Absaugeinrichtung nach Anspruch 4 oder 5, **dadurch gekennzeichnet, dass** die Bohrung (7) in der Achse (10) des Absaugrohres (2) eingebracht ist.

## Claims

1. Suction device for liquids more especially in water needling machines, with which is associated externally a water bar for the creation of liquid jets, said suction device comprising a non rotatably mounted suction pipe with suction openings disposed over the working length of the pipe, through which the liquid is sucked out on account of the partial vacuum generated in the pipe, and on both sides and parallel to the bores longitudinally and radially externally of the pipe sliding strips are disposed for the supporting of a conveying means such as a permeable drum for the strip-shaped material to be needled, **characterised in that** the inner circumferential face of the suction pipe (2) is provided with a cleaning device (8, 11), which acts upon the inside at least of the suction openings (3) of the suction pipe (2) with a cleaning liquid such as water.

2. Suction device according to claim 1, **characterised in that** a cleaning strip with a water-conducting inner pipe (8) and an injection nozzle (11) is mounted at the end so as to be moveable into the suction pipe (2).

3. Suction device according to claim 2, **characterised in that** the injection nozzle (11) is in the form of rotary nozzle (11).

4. Suction device according to one of the preceding claims, **characterised in that** the cleaning strip (8) is introducible through a bore (7) on the front of the suction device and is displaceable forwards and backwards through the same

5. Suction device according to claim 4, **characterised in that** the bore (7) is admitted in the non rotating part on the front of the suction pipe (2).

6. Suction device according to claim 4 or 5, **characterised in that** the bore (7) is admitted in the axis (10) of the suction pipe (2).

## Revendications

1. Dispositif d'aspiration pour liquides montés notamment sur des machines d'aiguilletage hydraulique, auquel est raccordé, à l'extérieur, une poutre hydraulique destinée à produire des jets de liquide, constitué d'une conduite d'aspiration non rotative avec des ouvertures d'aspiration disposées sur toute la longueur de travail de la conduite et au travers desquelles le liquide est aspiré à cause de la sous-pression produite dans la conduite, des listeaux de glissement ayant été disposés de part et d'autre des alésages, parallèlement, en longueur et dans le sens radial à l'extérieur de la conduite, pour soutenir un moyen de transport comme des tambours perméables pour la matière en forme de bande à aiguilleter, **caractérisé en ce que** la surface périphérique interne de la canalisation d'aspiration (2) a été pourvue d'un dispositif de nettoyage (8, 11) qui, avec un liquide de nettoyage comme de l'eau, alimente la paroi interne d'au moins les ouvertures d'aspiration (3) de la conduite d'aspiration (2).

2. Dispositif d'aspiration selon la revendication 1, **caractérisé en ce qu'**un listeau de nettoyage avec une conduite interne guidant l'eau (8) et un gicleur (11) a été disposé de telle sorte que son extrémité puisse entrer dans la conduite d'aspiration (2).

3. Dispositif d'aspiration selon la revendication 2, **caractérisé en ce que** le gicleur se présente sous la forme d'un gicleur de rotor (11).

4. Dispositif d'aspiration selon une des revendications précédentes, **caractérisé en ce que** le listeau de nettoyage (8) peut être inséré via un alésage (7) situé sur la face d'attaque du dispositif d'aspiration et peut être déplacé vers l'avant et vers l'arrière à travers cet alésage.

5. Dispositif d'aspiration selon la revendication 4, **caractérisé en ce que** l'alésage (7) a été pratiqué dans la partie non rotative située contre la face d'attaque de la conduite d'aspiration (2).

6. Dispositif d'aspiration selon la revendication 4 ou 5, **caractérisé en ce que** l'alésage (7) a été pratiqué dans l'axe (10) de la canalisation d'aspiration (2).
